# EUROPÄISCHE PATENTSCHRIFT

(11) **EP 2 451 734 B1**
(45) Veröffentlichungstag und Bekanntmachung des Hinweises auf die Patenterteilung: **26.03.2014**
(21) Anmeldenummer: 10726534.0
(22) Anmeldetag: 30.06.2010
(51) Int. Cl.: B66B 7/06, B66B 7/12, H01R 12/59

(54) **KONTAKTIERUNGSVORRICHTUNG**
Contacting device
Dispositif de mise en contact

(30) Priorität: 06.07.2009 EP 09164695
(43) Veröffentlichungstag der Anmeldung: 16.05.2012
(73) Patentinhaber: Inventio AG, 6052 Hergiswil (CH)
(72) Erfinder: ODERMATT, Arnold, CH-6370 Stans (CH); BISSIG, Christoph, CH-6461 Isenthal (CH); KOCHER, Hans, CH-6044 Udligenswil (CH)
(74) Vertreter: Blöchle, Hans
(86) Internationale Anmeldenummer: PCT/EP2010/059314
(87) Internationale Veröffentlichungsnummer: WO 2011/003791

(56) Entgegenhaltungen:
- WO-A-2005/095251
- WO-A-2005/095253

## Beschreibung

Gegenstand der Erfindung ist eine Kontaktierungsvorrichtung für die Überwachung eines Tragmittels in einer Aufzugsanlage.

Bei manchen Fördereinrichtungen, z. B. Aufzuganlagen, Fahrtreppen, Fahrsteigen, Hebezügen oder Kranen, werden riemenförmige Tragmittel eingesetzt. Diese Tragmittel umfassen im Allgemeinen mehrere aus Stahldrähten bestehende Zugträger, welche die von dem Tragmittel aufzunehmenden Zugkräfte aufnehmen. Die Zugträger sind im Allgemeinen von einem Mantel aus Kunststoff umgeben. Der Mantel schützt die Zugträger zumindest teilweise vor mechanischen Einwirkungen. Zudem verbessert der Mantel die Traktion des Tragmittels auf Umlenk- oder Antriebsrollen, und fixiert die Anordnung der Zugträger untereinander.

Die Tragmittel sind innerhalb einer Fördereinrichtung ein sicherheitskritisches Bauteil. Ihr Versagen bzw. Bruch kann im Extremfall beispielsweise zu einem Herabfallen einer Kabine mit sich darin befindlichen Passagieren führen. Dies kann zu erheblichen Sach- und Personenschäden führen. Aus diesem Grund werden Prüfeinheiten in Fördereinrichtungen eingesetzt, welche insbesondere den mechanischen Zustand der Zugträger überprüfen. Schäden an den die Kräfte aufnehmenden Zugträgern sollen dadurch frühzeitig erkannt werden können, so dass das Tragmittel bei einer Beschädigung ausgewechselt werden kann, um ein Versagen der Fördereinrichtung zu verhindern.

Die Zugträger sind von einem elektrisch isolierenden Mantel aus Kunststoff umgeben. Zur Durchführung einer Prüfung des Zustandes der Zugträger ist bei einigen Verfahren eine Kontaktierung eines Kontaktelementes mit dem Zugträger erforderlich. Bei einem bekannten Verfahren wird mit Hilfe des Kontaktelementes durch die Zugträger ein Strom geleitet, der als Prüfstrom dazu dient, den Zustand der Zugträger festzustellen. Daneben kommen auch andere Prüfverfahren, die nicht mit elektrischem Strom arbeiten, z. B. Ultraschall, in Betracht.

Die DE 39 34 654 A1 zeigt ein gattungsbildendes Tragmittel. Die Enden der Zugträger sind dabei paarweise leitend mit einem Brückenteil verbunden, so dass die Zugträger des Tragmittels elektrisch in Reihe geschaltet sind. Die Zugträger des Tragmittels sind über ein Amperemeter an eine Spannungsquelle angeschlossen, so dass mittels des Prüfstromes, der durch sämtliche Zugträger aufgrund der elektrischen Schaltung in Reihe geleitet wird, der Zustand der Zugträger beurteilt werden kann.

Die DE 2 330 038 zeigt ein System zur Kontaktierung eines Flachkabels. In dem dargestellten Flachkabel sind mehrere Litzen nebeneinander innerhalb einer Ebene angeordnet und von einem Mantel umgeben. Zur elektrischen Kontaktierung der Litzen wird das Flachkabel von einem oberen und einem unteren Klemmstück eingeklemmt. An dem unteren Klemmstück sind Ausnehmungen angeordnet, durch die an einem Kontaktträger ausgebildeten Stechzinken durchgeführt werden können. Die Stechzinken durchstossen dadurch den Mantel des Flachkabels und kommen somit in Kontakt mit den Litzen. Die Kontaktierung der Litzen mittels der Stechzinken erfolgt damit senkrecht zu einer Längsachse der Litzen. Nachteiligerweise ist es bei dieser Kontaktierung erforderlich, dass die Stechzinken den Mantel des Tragmittels durchstossen. Das Durchstossen des Mantels durch die Stechzinken kann jedoch zur Folge haben, dass die Stechzinken beim Durchstossen des Mantels von der vorgesehenen Stechrichtung abweichen und dadurch kein Kontakt zu der Litze herstellbar ist. Die Stechzinken können damit möglicherweise auch andere, nicht gewünschte Litzen oder auch überhaupt keine Litze beim Durchstossen des Mantels kontaktieren.

Die WO 2005/094249 A2 und die WO 2006/127059 A2 zeigen ein System zur Kontaktierung eines Tragmittels, bei der die Kontaktelemente senkrecht zu einer Längsachse der Zugträger zunächst den Mantel des Tragmittels durchstossen und dann in die Zugträger eindringen. Nachteiligerweise können dabei die Kontaktelemente aufgrund des erforderlichen Durchstossvorganges durch den Mantel die Zugträger verfehlen.

Eine Aufgabe der vorliegenden Erfindung besteht deshalb darin, eine Kontaktierungsvorrichtung zur Kontaktierung eines Tragmittels zur Verfügung zu stellen, bei der die Zugträger des Tragriemens zuverlässig und in genauer Weise von einem Kontaktelement kontaktiert werden können, um einen Zustand der Zugträger ermitteln zu können. Die Kontaktierungsvorrichtung soll in der Handhabung einfach und zuverlässig sein sowie geringe Herstellungskosten aufweisen und wenig Werkzeugeinsatz erfordern.

Zur Lösung dieser Aufgabe wird eine Kontaktierungsvorrichtung zur elektrischen Kontaktierung von Zugträgern eines Tragmittels in einer Aufzugsanlage vorgeschlagen. Die Kontaktierungsvorrichtung umfasst ein Gehäuse mit einer Aussparung, in welcher ein Abschnitt des Tragmittels aufnehmbar ist, sodass das Gehäuse diesen Abschnitt des Tragmittels im Wesentlichen umschliesst. Die Kontaktierungsvorrichtung umfasst mindestens ein Kontaktelement, welches vorzugsweise in einer Vertiefung des Gehäuses angeordnet ist. Die Kontaktierungsvorrichtung umfasst Erhöhungen und Vertiefungen, welche in einem Ausführungsbeispiel abwechselnd nebeneinander auf Innenseiten des Gehäuses angeordnet sind und welche in einem Verwendungszustand ineinander ragen. Durch das ineinander Ragen der Erhöhungen und Vertiefungen werden die Zugträger des Tragmittels im Gehäuse gehalten, und die Zugträger werden mit den Kontaktelementen in elektrischen Kontakt gebracht.

Zudem wird eine Aufzugsanlage mit einer Kabine und einem Gegengewicht vorgeschlagen, wobei die Kabine und das Gegengewicht mittels Tragmitteln, welche durch einen Antrieb antreibbar sind, bewegbar sind, und wobei eine Kontaktierungsvorrichtung wie oben beschrieben am Tragmittel angeordnet ist.

Des Weiteren wird ein Verfahren zur elektrischen Kontaktierung von Zugträgern in einem Tragmittel einer Aufzugsanlage vorgeschlagen. Das Verfahren umfasst ein Anordnen eines Gehäuses an einem freigelegten Abschnitt des Tragmittels, sodass dieser Abschnitt im Wesentlichen vom Gehäuse umschlossen wird. Das Verfahren umfasst ein Drücken von mindestens einem Zugträger aus seiner ursprünglichen Lage mittels mindestens einer Erhöhung, welche auf einer Innenseite des Gehäuses angeordnet ist, sodass ein elektrischer Kontakt zwischen mindestens einem Zugträger und einem Kontaktelement, welches im Gehäuse angeordnet ist, hergestellt wird.

Einzelheiten und Vorteile der Erfindung werden im Folgenden anhand von Ausführungsbeispielen und mit Bezug auf die schematischen Zeichnungen beschrieben. Es zeigen:
- Fig. 1: eine beispielhafte Ausführungsform einer Aufzugsanlage mit einer Kontaktierungsvorrichtung;
- Fig. 2: eine geschnittene Darstellung einer beispielhaften Ausführungsform eines Tragmittels;
- Fig. 3: eine beispielhafte Ausführungsform eines Tragmittels;
- Fig. 4: eine beispielhafte Ausführungsform eines Gehäuses einer Kontaktierungsvorrichtung;
- Fig. 5a: Explosionsdarstellung einer beispielhaften Ausführungsform einer Kontaktierungsvorrichtung und Zugträger;
- Fig. 5b: eine beispielhafte Ausführungsform einer Kontaktierungsvorrichtung und Zugträger;
- Fig. 6a: eine beispielhafte Darstellung einer beispielhaften Ausführungsform einer Kontaktierungsvorrichtung und Zugträger;
- Fig. 6b: eine geschnittene Darstellung der Kontaktierungsvorrichtung aus Figur 6a entlang dem Schnitt A-A;
- Fig. 6c: eine geschnittene Darstellung der Kontaktierungsvorrichtung aus Figur 6a entlang dem Schnitt B-B; und

- Fig. 7: eine beispielhafte Darstellung eines Kontaktelementes.

In Figur 1 sind zwei Kontaktierungsvorrichtungen 2 zur Kontaktierung eines Tragmittels 1 in einer Aufzugsanlage 40 eingebaut. Die schematische und beispielhafte Aufzugsanlage 40 beinhaltet zumindest eine Aufzugskabine 41, ein Gegengewicht 42 und ein Tragmittel 1 sowie eine Treibscheibe 43 mit zugeordnetem Antriebsmotor 44. Die Treibscheibe 43 treibt das Tragmittel 1 an und bewegt damit die Aufzugskabine 41 und das Gegengewicht 42 gegengleich. Der Antriebsmotor 44 ist von einer Aufzugssteuerung 45 gesteuert. Die Kabine 41 ist gestaltet, um Personen und/oder Güter aufzunehmen und zwischen Etagen eines Gebäudes zu transportieren. Kabine 41 und Gegengewicht 42 sind entlang von Führungen geführt. Im Beispiel sind die Kabine 41 und das Gegengewicht 42 jeweils an Tragrollen 46 aufgehängt. Das Tragmittel 1 ist dabei an einer Tragmittelbefestigungsvorrichtung 47 festgemacht, und dann zunächst um die Tragrolle 46 des Gegengewichts geführt. Sodann ist das Tragmittel 1 über die Treibscheibe 43 gelegt, um die Tragrolle 46 der Kabine 41 geführt, und schliesslich durch eine weitere Tragmittelbefestigungsvorrichtung 48 mit einem Fixpunkt verbunden. Dies bedeutet, dass das Tragmittel 1 mit einer entsprechend einem Umhängefaktor höheren Geschwindigkeit über den Antrieb 43, 44 läuft. Im Beispiel beträgt der Umhängefaktor 2:1.

Das Tragmittel 1 ist mittels der Tragmittelbefestigungen 47, 48 im Gebäude befestigt. Die Tragmittelbefestigungen 47, 48 leiten Zugkräfte des Tragmittels 1 ins Gebäude ein. Ein loses Ende 1.1 des Tragmittels 1 ist mit der Kontaktierungsvorrichtung 2 zur temporären oder permanenten Kontaktierung des Tragmittels 1 versehen. Im dargestellten Beispiel ist an beiden Enden des Tragmittels 1 eine derartige Kontaktierungsvorrichtung 2 angeordnet. Die Tragmittelenden 1.1 sind von der Zugkraft im Tragmittel 1 nicht mehr belastet, da diese Zugkraft bereits vorgängig über die Tragmittelbefestigungen 47, 48 in das Gebäude geleitet ist.

Die gezeigte Aufzugsanlage 40 ist beispielhaft. Andere Umhängefaktoren und Anordnungen sind möglich. Die Kontaktierungsvorrichtung 2 zur Kontaktierung des Tragmittels 1 wird dann entsprechend der Platzierung der Tragmittelbefestigungen 47, 48 angeordnet.

Figur 2 zeigt einen Schnitt durch eine beispielhafte Ausführungsform eines Tragmittels 1. Das Tragmittel 1 hat Zugträger 11, welche in einem Mantel 12 angeordnet sind. Dabei sind die Zugträger 11 vorzugsweise in einer Ebene und parallel zueinander angeordnet. Der Mantel 12 umschliesst die Zugträger 11.

Die Zugträger 11 sind typischerweise Stahl-Litzen. Es können jedoch auch andere elektrisch leitende Materialien eingesetzt werden, oder auch Kunststoff-Litzen mit einzelnen Strängen aus einem elektrisch leitenden Material.

In einer vorteilhaften Ausführungsform weist das Tragmittel 1 eine Rückseite und eine Traktionsseite auf. Auf einer Rückseite des Tragmittels 1 kann eine Rückenschicht 14 angeordnet sein, welche andere oder gleiche Eigenschaften wie ein Mantelkörper 15 aufweist. Vorzugsweise besteht die Rückenschicht 14 aus einem härteren und / oder zerreissfesteren Material als der Mantelkörper 15, was die Lebensdauer des Tragmittels 1 erhöht.

Auf der der Rückseite gegenüberliegenden Traktionsseite können Rippen 13, welche in Längsrichtung des Tragmittels 1 verlaufen, angeordnet sein. Solche Rippen 13 verbessern die Traktion des Tragmittels 1. Zudem kann durch eine den Rippen angepasste Struktur auf den Umlenk- 46 und Antriebsrollen 43 das Tragmittel 1 mit Längsrippen 13 besser seitlich geführt werden.
Die Rippen 13 können aus demselben oder einem anderen Material bestehen wie der Mantelkörper 15.

Figur 3 zeigt ein Tragmittel 1, das auf einem Abschnitt 16 keinen Mantel 12 aufweist. Die Zugträger 11 liegen auf dem Abschnitt 16 frei und können daher von einer Kontaktierungsvorrichtung kontaktiert werden, ohne dass der Mantel 12 durchdrungen werden muss. Der Abschnitt 16 kann nahe einem Ende 1.1 des Tragmittels 1 angeordnet sein, oder an einer anderen Stelle des Tragmittels 1. Beispielsweise kann der Abschnitt 16 direkt an einem Ende 1.1 des Tragmittels 1 angeordnet sein (nicht dargestellt).

Ein zur Freilegung geeignetes Verfahren ist beispielsweise die Anwendung von Stahlbürsten oder anderen mechanischen Verfahren. Dabei kann der Mantel 12 in einer beispielhaften Ausführungsform mittels einer rotierenden Stahlbürste abgebürstet werden. In einer alternativen beispielhaften Ausführungsform wird der Mantel 12 mit rotierenden Schleifsteinen abgeschliffen. Alternativ dazu können auch chemische Substanzen oder Wärme angewendet werden. Es können auch verschiedene Verfahren zur Freilegung miteinander kombiniert werden, und diese Verfahren können vorzugsweise automatisiert werden.

Die Tragmittel 1 können beispielsweise vorbehandelt an den Montageort des Aufzuges geliefert werden, so dass ein Monteur die Freilegung der Zugträger 11 nicht mehr vornehmen muss.

Figur 4 zeigt ein beispielhaftes Gehäuse 3, 4 einer beispielhaften Kontaktierungsvorrichtung. Das gezeigte Gehäuse 3, 4 besteht in einer Ausführungsform aus einem ersten Gehäuseteil 3 und einem zweiten Gehäuseteil 4, welche durch Gehäuse-Befestigungselemente 10 zusammengehalten werden können. Durch die zweistückige Anordnung des Gehäuses 3, 4 wird die Montage der Kontaktierungsvorrichtung 2 vereinfacht, insbesondere wenn die Kontaktierungsvorrichtung 2 weiter entfernt von einem Ende 1.1 des Tragmittels 1 angebracht wird (Figur 1).

Das Gehäuse 3, 4 der Kontaktierungsvorrichtung 2 besteht vorzugsweise aus steifem Material wie beispielsweise steifem Plastik, mit Metallstrukturen verstärktem Plastik, oder steifem Metall. Das Gehäuse 3, 4 ist vorzugsweise biegesteif ausgebildet, damit vom Gehäuse 3, 4 grössere Kräfte auf die Zugträger 11 ausgeübt werden können, ohne dass das Gehäuse 3, 4 seine Form ändert.

Das Gehäuse 3, 4 weist zwei Innenseiten 5, 9 auf. Im gezeigten Ausführungsbeispiel weist der erste Gehäuseteil 3 eine erste Innenseite 5 auf, und der zweite Gehäuseteil 4 weist eine zweite Innenseite 9 auf. Diese Innenseiten 5, 9 sind in einem Verwendungszustand gegeneinander gerichtet.

Auf den Innenseiten 5, 9 des Gehäuses 3, 4 sind Erhöhungen 7 und Vertiefungen 8 abwechslungsweise nebeneinander angeordnet. Dabei entspricht die Anzahl der Erhöhungen 7 auf der ersten Innenseite 5 der Anzahl der Vertiefungen 8 auf der zweiten Innenseite 9. Vorzugsweise entspricht die Anzahl der Erhöhungen 7 der Anzahl der Vertiefungen auf jeweils einer Innenseite 5, 9. In der in Figur 4 gezeigten beispielhaften Ausführungsform sind jeweils sechs Erhöhungen 7 und sechs Vertiefungen 8 auf jeder Innenseite 5, 9 angeordnet.

Die Erhöhungen 7 sind vorzugsweise bogenförmig, und die Vertiefungen 8 sind vorzugsweise ebenfalls bogenförmig, wobei die Bogenformen der Erhöhungen 7 und der Vertiefungen 8 einander angepasst sind. In Figur 4 weisen die Erhöhungen 7 und Vertiefungen 8 eine kontinuierlich gekrümmte Bogenform in Richtung der darin aufzunehmenden Zugträger 11 auf. In alternativen Ausführungsformen, welche nicht dargestellt sind, können die Erhöhungen 7 und Vertiefungen 8 auch andersartig geformt sein, beispielsweise stufenartig oder bogenförmig mit geraden Abschnitten dazwischen. Die Erhöhungen sollen dazu geeignet sein, in einem Verwendungszustand die Zugträger 11 auf einem bestimmten Abschnitt voneinander zu trennen und in die jeweils gegenüberliegenden Vertiefungen 8 zu drücken.

Die Erhöhungen 7 bestehen vorzugsweise aus elektrisch nicht leitendem Material. Dadurch kann die Erhöhung 7 nicht zwei benachbarte Zugträger 11 miteinander elektrisch leitend verbinden. Eine elektrische Überbrückung von zwei benachbarten Zugträgern 11 würde unter Umständen zu falschen Schlüssen bei der Auswertung des Signals führen. Die Erhöhungen 7 können auch aus einem elektrisch leitenden Material gefertigt sein, welches zumindest teilweise mit einer elektrisch nicht leitenden Schicht überzogen ist.

In den Figuren 5a und 5b sowie in den Figuren 6a, 6b und 6c ist eine weitere beispielhafte Ausführungsform der Kontaktierungsvorrichtung 2 dargestellt.
In Figur 5a ist eine Explosionsdarstellung der Kontaktierungsvorrichtung 2 und Zugträgern 11 gezeigt, und in Figur 5b ist die Kontaktierungsvorrichtung 2 in einem Verwendungszustand dargestellt.
In Figur 6a ist eine Kontaktierungsvorrichtung 2 mit darin eingelegten Zugträgern 11 eines Tragmittels 1 gezeigt. In Figur 6b ist die Kontaktierungsvorrichtung 2 aus Figur 6a entlang der Schnittlinie A-A dargestellt, und in Figur 6c ist die Kontaktierungsvorrichtung 2 aus Figur 6a entlang der Schnittlinie B-B dargestellt. Die nachfolgenden Beschreibungen beziehen sich auf die Figuren 5a bis 6c.

In einem Verwendungszustand sind die freigelegten Zugträger 11 des Abschnittes 16 des Tragmittels 1 (Figur 3) zumindest teilweise vom Gehäuse 3, 4 umschlossen. Der freigelegte Abschnitt 16 kann dabei so bemessen sein, dass das Gehäuse 3, 4 in einem Verwendungszustand im Wesentlichen den ganzen Abschnitt 16 abdeckt.

Jeder Zugträger 11 wird von einer Erhöhung 7 in eine Vertiefung 8 auf der jeweils gegenüberliegenden Innenseite 5, 9 gedrückt. Die Erhöhungen 7 separieren dadurch die Zugträger 11 voneinander, und führen sie jeweils einem Kontaktelement 6 zu.

Die Erhöhungen 7 können Führungsrillen aufweisen, sodass die Zugträger 11 bei einem Zusammenführen des ersten Gehäuseteils 3 und des zweiten Gehäuseteils 4 nicht von den Erhöhungen 7 herabrutschen (nicht gezeigt).

Wie in Figur 6b gezeigt ragen die Erhöhungen 7 und die Vertiefungen 8 der jeweils gegenüberliegenden Innenseite 5, 9 in einem Verwendungszustand ineinander. Dabei schliessen sich die Gehäuseteile 3, 4, und es entsteht ein zickzackförmiger Hohlraum zwischen dem ersten Gehäuseteil 3 und dem zweiten Gehäuseteil 4, in welchem sich die Zugträger 11 befinden. Dabei können die Erhöhungen 7 und die Vertiefungen 8 so dimensioniert sein, dass sich Erhöhungen 7 von unterschiedlichen Gehäuseteilen nicht berühren. In einer nicht dargestellten Ausführungsform sind die Erhöhungen 7 breiter und die Vertiefungen 8 schmaler ausgebildet, sodass die Gehäuseteile 3, 4 bündig ineinander greifen, ohne dass ein durchgehender Hohlraum entsteht. Eine Höhe der Erhöhungen 7 und eine Tiefe der Vertiefungen 8 sind einander derart angepasst, dass in einem Verwendungszustand eine Lücke zwischen sich gegenüberliegenden Erhöhungen 7 und Vertiefungen 8 entsteht, welche im Wesentlichen dem Durchmesser der Zugträger 11 und einer Höhe der Kontaktelemente 6 zusammen entspricht.

Im in Figur 6b gezeigten Ausführungsbeispiel überlappen sich die Erhöhungen 7 der beiden Gehäuseteile 3, 4. Die Erhöhungen 7 können jedoch auch mit einer geringeren Höhe ausgebildet sein, sodass sich in einem Verwendungszustand die Erhöhungen 7 der beiden Gehäuseteile 3, 4 nicht überlappen. Die Erhöhungen 7 und Vertiefung 8 ragen dann ebenfalls ineinander, ohne dass sich die Erhöhungen 7 der Gehäuseteile 3, 4 überlappen. Mit ineinander ragen ist also gemeint, dass sich Erhöhungen 7 und Vertiefungen 8 in einem Verwendungszustand jeweils so gegenüberliegen, dass die Erhöhungen 7 die Zugträger 11 den jeweils gegenüberliegenden Vertiefungen 8 zuführen. Dabei können sich Erhöhungen von unterschiedlichen Gehäuseteilen 3, 4 überlappen oder nicht überlappen.

Das Befestigungselement 10 hält den ersten Gehäuseteil 3 und den zweiten Gehäuseteil 4 zusammen. Der erste Gehäuseteil 3 und der zweite Gehäuseteil 4 sind lösbar miteinander verbunden. Als Befestigungselemente 10 können beispielsweise Schrauben und entsprechende Gewinde vorgesehen sein, oder andere Befestigungsmechanismen wie beispielsweise ein Clip-System mit einem männlichen und einem weiblichen Teil.

Das Gehäuse 3, 4 der Kontaktierungsvorrichtung 2 kann jedoch auch einstückig ausgebildet sein. In diesem Fall können der zweite Gehäuseteil 4 und der erste Gehäuseteil 3 einseitig über ein Scharnier miteinander verbunden sein (nicht gezeigt). Bei dieser Ausführungsform ist nur ein Befestigungselement 10 notwendig, welches auf der dem Scharnier gegenüberliegenden Seite angeordnet ist.

In den Vertiefungen 8 ist jeweils ein Kontaktelement 6 angeordnet. Dabei sind die Kontaktelemente 6 und die Vertiefungen 8 vorzugsweise derart dimensioniert, dass ein Zugträger 11 bei vollständig geschlossenem Gehäuse 3, 4 bündig gegen ein Kontaktelement 6 gedrückt wird. Um einen ständigen elektrischen Kontakt zwischen dem Zugträger 11 und dem Kontaktelement 6 zu gewährleisten, können die Kontaktelemente 6 federnd ausgestaltet sein. Dazu kann beispielsweise eine Feder zwischen dem Kontaktelement 6 und dem Gehäuse 4, 3 angeordnet werden, oder das Kontaktelement 6 selbst kann als federndes Element ausgebildet sein.

In einem Verwendungszustand werden die Zugträger 11 von den Erhöhungen 7 abwechslungsweise auf eine erste und eine zweite Ebene gedrückt (Figur 6b). Dabei entspricht die Anzahl Zugträger 11 auf der ersten Ebene der Anzahl Zugträger 11 auf der zweiten Ebene, wobei zwei benachbarte Zugträger 11 auf unterschiedlichen Ebenen liegen.

Die Kontaktelemente 6 sind in einem Ausführungsbeispiel in Einschubschlitzen 21 des Gehäuses 3, 4 angeordnet. Vorzugsweise reichen die Kontaktelemente 6 von der Kontaktstelle mit dem Zugträger 11 im Innern des Gehäuses 3, 4 bis ausserhalb des Gehäuses 3, 4 (Figur 6c). Dadurch können die Kontaktelemente 6 auf einfache Art und Weise kontaktiert werden, um beispielsweise an eine Auswerteeinheit angeschlossen zu werden.

Da die Zugträger 11 zumindest teilweise freigelegt sind, können die freigelegten Abschnitte der Zugträger 11 und 7 oder die Kontaktelemente der Kontaktierungsvorrichtung 2 an der feuchten Umgebungsluft korrodieren. Zum Schutz vor einer solchen Korrosion können die freiliegenden Zugträgerabschnitte und / oder die Kontaktelemente und / oder Teile des Gehäuses 3, 4 oder das ganze Gehäuse 3, 4 mit einer Masse abgedichtet werden, sodass die Umgebungsluft nicht mehr an die korrosionsanfälligen Elemente gelangen kann. Dazu können beispielsweise Klebemassen, Vergussmassen oder Abdichtmassen um die korrosionsanfälligen Elemente angeordnet werden, sodass diese gasdicht gegen die Umgebungsluft abgeschlossen sind.

Figur 7 zeigt ein einzelnes beispielhaftes Kontaktelement 6. An einem Ende des Kontaktelementes 6 befindet sich eine Anschlussstelle 19. In einem Verwendungszustand wird diese Anschlussstelle 19 mit weiter elektrischen und elektronischen Einheiten zur Signalweiterleitung und Signalverarbeitung verbunden.

An dem der Anschlussstelle 19 gegenüberliegend Ende ist ein Vorsprung 18 angeordnet. Dieser Vorsprung 18 befindet sich in einem Verwendungszustand zwischen einem Zugträger 11 und einer Öffnung 22 des Gehäuses 3, 4 (Figuren 5a bis 6c). Der Vorsprung 18 ist vorzugsweise flexibel, sodass er vom Zugträger 11 ein Stück weit in die Öffnung 22 gedrückt wird. Dadurch liegt der Vorsprung 18 unter Spannung am Zugträger 11 an, was einen sichereren Kontakt zur Folge hat. Bei Vibrationen folgt der Vorsprung 18 dem Zugträger 11, sodass der elektrische Kontakt zwischen dem Kontaktelement 6 und dem Zugträger 11 bestehen bleibt.

Die Kontaktelemente 6 werden vorzugsweise elektrisch mit einer Auswerteeinheit verbunden (nicht gezeigt). Dabei kann jedes Kontaktelement 6 kontaktiert werden, oder nur einzelne, beispielsweise nur diejenigen Kontaktelemente 6, welche mit den äussersten Zugträgern 11 des Tragmittels 1 in elektrischem Kontakt stehen. Falls nicht alle Kontaktelemente 6 kontaktiert werden, können sie untereinander elektrisch miteinander verbunden werden. Durch solche Brückenverbindungen zwischen den Zugträgern 11 des Tragmittels 1 können mehrere Zugträger 11 zu einem elektrischen Kreis zusammengefasst werden, was die Anzahl der notwendigen Messvorgänge reduziert.

In der in Figur 1 schematisch dargestellten Aufzugsanlage 40 ist vorzugsweise nur eine erste Kontaktierungsvorrichtung 2 mit einer Auswerteeinheit verbunden. Eine zweite Kontaktierungsvorrichtung 2 ist vorzugsweise als Überbrückungsvorrichtung eingesetzt. Dazu werden die Kontaktelemente der zweiten Kontaktierungsvorrichtung 2 untereinander elektrisch verbunden, sodass zwei oder mehrere Zugträger 11 zusammen einen elektrischen Kreis bilden. An der ersten Kontaktierungsvorrichtung 2 kann jedes Kontaktelement mit der Auswerteeinheit verbunden sein, oder es können zwei oder mehrere Zugträger untereinander elektrisch verbunden sein.

Auf diese Art und Weise lassen sich elektrische Kreise mit zwei oder mehreren Zugträgern 11 bilden. Beispielsweise können alle Zugträger 1 eines Tragmittels 1 zu einem einzigen elektrischen Kreis geschaltet werden. Oder es können jeweils zwei benachbarte Zugträger 11 zu einem elektrischen Kreis geschlossen werden. Je weniger elektrische Kreise gebildet werden, desto weniger Messvorgänge sind notwendig. Allerdings kann bei elektrischen Kreisen mit mehreren Zugträgern 11 nicht sofort festgestellt werden, in welchem Zugträger 11 ein Defekt aufgetreten ist.

Vor dem Anordnen der Kontaktierungsvorrichtung 2 am Tragmittel 1 wird der Mantel 12 auf einem Abschnitt 16 des Tragmittels 1 entfernt (Figur 3). Dies kann beispielsweise durch mechanische Verfahren wie das Anwenden einer Stahlbürste und / oder chemische Verfahren und / oder der Anwendung von Wärme geschehen. Eine Länge des freigelegten Abschnittes 16 ist vorzugsweise etwas grösser als eine Breite des Gehäuses 3, 4, sodass durch die Biegung der Zugträger 11 in der Kontaktierungsvorrichtung 2 der Abschnitt 16 im Wesentlichen durch die Kontaktierungsvorrichtung 2 abgedeckt wird.

Beim Anordnen der Kontaktierungsvorrichtung 2 am Tragmittel 1 werden in einer beispielhaften Ausführungsform ein erster Gehäuseteil 3 und ein zweiter Gehäuseteil 4 auf jeweils einer Seite des Tragmittels 1 angeordnet. Mittels Befestigungselementen 10 werden der erste Gehäuseteil 3 und der zweite Gehäuseteil 4 lösbar miteinander verbunden. Beispielsweise können dazu Schrauben und entsprechende Gewinde eingesetzt werden.

Beim Zusammenführen des ersten Gehäuseteils 3 und des zweiten Gehäuseteils 4 werden die Zugträger 11 von den Erhöhungen 7 aufgenommen. Dadurch werden die Zugträger 11 über die bogenförmigen Erhöhungen 7 gebogen. Benachbarte Zugträger 11 werden voneinander separiert, weil die Zugträger 11 abwechslungsweise von einer Erhöhung 7 des ersten Gehäuseteils 3 und von einer Erhöhung 7 des zweiten Gehäuseteils 4 aufgenommen werden. Die Zugträger 11 werden also aus ihrer ursprünglichen Ebene auf zwei neue, unterschiedliche Ebenen gedrückt. Eine erste Hälfte der Zugträger 11 wird auf eine erste Ebene gedrückt, und eine zweite Hälfte der Zugträger 11 wird auf eine zweite Ebene gedrückt, sodass sich in einem Verwendungszustand benachbarte Zugträger 11 auf unterschiedlichen Ebenen befinden (Figur 6b).

Das Drücken der Zugträger 11 aus ihrer ursprünglichen Lage geschieht vorzugsweise während eines Zusammenführens des ersten Gehäuseteils 3 und des zweiten Gehäuseteils 4. Falls Schrauben als Befestigungselemente 10 eingesetzt werden, werden durch ein Anziehen dieser Schrauben die Zugträger 11 von den Erhöhungen 7 in die jeweils gegenüberliegenden Vertiefungen 8 gedrückt und den Kontaktelementen 6, welche in diesen Vertiefungen 8 angeordnet sind, zugeführt. Dieser Vorgang kann jedoch auch mit andersartigen Befestigungselementen 10 durchgeführt werden. Allerdings muss darauf geachtet werden, dass beim Zusammenführen des ersten Gehäuseteils 3 und des zweiten Gehäuseteils 4 genügend Kraft aufgebracht werden kann, um die Zugträger 11 über die Erhöhungen 7 zu biegen.

Nach erfolgter Kontaktierung der Zugträger 11 durch die Kontaktelemente 6 wird eine Spannung angelegt, so dass ein Prüfstrom durch die Zugträger 11 bzw. durch die zu einem Kreis verbundenen Zugträger 11 flisst, um den Zustand der Zugträger 11 zu ermitteln. Bei beschädigten Zugträgern 11 wird der elektrische Widerstand in den Zugträgern 11 grösser, was durch eine Auswertung des Prüfstroms festgestellt werden kann.

In einem Ausführungsbeispiel wird für einen elektrischen Kreis bestehend aus einem oder mehreren Zugträgern 11 mittels Prüfstrom ein elektrischer Widerstand bestimmt. Dieser gemessene elektrische Widerstand wird dann mit einem Schwellenwert verglichen, und es wird festgestellt, ob der gemessene elektrische Widerstand grösser oder kleiner als der Schwellenwert ist. Vorzugsweise wird der Schwellenwert so gewählt, dass ein gemessener elektrischer Widerstand, der grösser als der Schwellenwert ist, auf einen unterbrochenen, gerissenen oder angerissenen Zugträger 11 schliessen lässt.

## Patentansprüche

1. Kontaktierungsvorrichtung zur elektrischen Kontaktierung von Zugträgern eines Tragmittels in einer Aufzugsanlage, **dadurch gekennzeichnet, dass** die Kontaktierungsvorrichtung umfasst:
- ein Gehäuse (3, 4), in welchem ein freigelegter Abschnitt (16) des Tragmittels (1) aufnehmbar ist, sodass das Gehäuse (3, 4) diesen freigelegten Abschnitt (16) des Tragmittels (1) in einem Verwendungszustand zumindest teilweise umschliesst;
- Kontaktelemente (6), welche im Gehäuse (3, 4) angeordnet sind; und
- Erhöhungen (7) und Vertiefungen (8), welche auf Innenseiten (5, 9) des Gehäuses (3, 4) angeordnet sind, und welche in einem Verwendungszustand ineinander ragen, um Zugträger (11) des Tragmittels (1) im Gehäuse (3, 4) zu halten und die Zugträger (11) mit den Kontaktelementen (6) in elektrischen Kontakt zu bringen.

2. Kontaktierungsvorrichtung nach Anspruch 1, wobei die Erhöhungen (7) bogenförmig sind und wobei die Vertiefungen (8) ebenfalls bogenförmig sind, wobei die Bogenformen der Erhöhungen (7) und der Vertiefungen (8) einander angepasst sind.

3. Kontaktierungsvorrichtung nach einem der vorhergehenden Ansprüche, wobei die Erhöhungen (7) aus elektrisch nicht leitendem Material ausgebildet sind oder mit elektrisch nicht leitendem Material zumindest teilweise überzogen sind.

4. Kontaktierungsvorrichtung nach einem der vorhergehenden Ansprüche, wobei das Gehäuse (3, 4) aus einem ersten Gehäuseteil (3) und einem zweiten Gehäuseteil (4) besteht, wobei der erste Gehäuseteil (3) und der zweite Gehäuseteil (4) lösbar miteinander verbindbar sind.

5. Kontaktierungsvorrichtung nach einem der vorhergehenden Ansprüche, wobei am ersten Gehäuseteil (3) und am zweiten Gehäuseteil (4) jeweils gleich viele Erhöhungen (7) angeordnet sind.

6. Kontaktierungsvorrichtung nach einem der vorhergehenden Ansprüche, wobei eine Anzahl der Erhöhungen (7) einer Anzahl der Zugträger (11) entspricht.

7. Aufzugsanlage mit einer Kabine (41) und einem Gegengewicht (42), wobei die Kabine (41) und das Gegengewicht (42) mittels Tragmitteln (1), welche durch einen Antrieb (44) antreibbar sind, bewegbar sind, und wobei eine Kontaktierungsvorrichtung (2) nach einem der Ansprüche 1 bis 6 am Tragmittel (1) angeordnet ist.

8. Aufzugsanlage nach Anspruch 7, wobei je eine Kontaktierungsvorrichtung (2) jeweils zwischen einer Tragmittelbefestigungsvorrichtung (47) und einem Tragmittelende (1.1) angeordnet ist, wobei eine der beiden Kontaktierungsvorrichtungen (2) mindestens zwei Zugträger (11) elektrisch miteinander verbindet, und die andere Kontaktierungsvorrichtung (2) mit einer Auswerteeinheit verbunden ist.

9. Verfahren zur elektrischen Kontaktierung von Zugträgern in einem Tragmittel einer Aufzugsanlage, **dadurch gekennzeichnet, dass** das Verfahren die folgenden Schritte umfasst:
- Anordnen eines Gehäuses (3, 4) an einem freigelegten Abschnitt (16) des Tragmittels (1), sodass dieser Abschnitt (16) zumindest teilweise vom Gehäuse (3, 4) umschlossen wird;
- Drücken von mindestens einem Zugträger (11) aus seiner ursprünglichen Lage mittels mindestens einer Erhöhung (7), welche auf einer Innenseite (5, 9) des Gehäuses (3, 4) angeordnet ist, sodass ein elektrischer Kontakt zwischen mindestens einem Zugträger (11) und einem Kontaktelement (6), welches im Gehäuse (3, 4) angeordnet ist, hergestellt wird.

10. Verfahren nach Anspruch 9, wobei ein Mantel (12) auf einem Abschnitt (16) des Tragmittels (1) entfernt wird, wobei zum Entfernen des Mantels (12) Wärme und / oder mechanische Verfahren und / oder chemische Substanzen eingesetzt werden.

11. Verfahren nach einem der Ansprüche 9 oder 10, wobei je ein Zugträger (11) des Tragmittels (1) von je einer Erhöhung (7) in je eine Vertiefung (8) gedrückt wird.

12. Verfahren nach einem der Ansprüche 9 bis 11, wobei nach dem Herstellen eines elektrischen Kontaktes zwischen mindestens einem Zugträger (11) und einem Kontaktelement (6) eine Spannung angelegt wird, sodass ein Prüfstrom durch mindestens einen Zugträger (11) fliesst.

13. Verfahren nach einem der Ansprüche 9 bis 12, wobei der mindestens eine Zugträger (11) durch ein Zusammenführen eines ersten Gehäuseteils (3) mit einem zweiten Gehäuseteil (4) aus seiner ursprünglichen Lage gedrückt wird.

14. Verfahren nach Anspruch 13, wobei die Zugträger (11) von Führungsrillen, welche auf den Erhöhungen angeordnet sind, beim Zusammenführen des ersten Gehäuseteils (3) mit dem zweiten Gehäuseteil (4) geführt werden.

15. Verfahren nach Anspruch 13 oder 14, wobei der erste Gehäuseteil (3) und der zweite Gehäuseteil (4) durch Befestigungselemente (10) lösbar miteinander verbunden werden.

## Claims

1. Contact-making apparatus for making electrical contact with tension members of a suspension means in an elevator system, **characterized in that** the contact-making apparatus comprises:
- a housing (3, 4) in which an exposed section (16) of the suspension means (1) can be accommodated, so that the housing (3, 4) at least partially surrounds this exposed section (16) of the suspension means (1) in a use state;
- contact elements (6) which are arranged in the housing (3, 4); and
- raised areas (7) and recessed areas (8) which are arranged on inner faces (5, 9) of the housing (3, 4) and which project one into the other in a use state in order to hold tension members (11) of the suspension means (1) in the housing (3, 4) and to bring the tension members (11) into electrical contact with the contact elements (6).

2. Contact-making apparatus according to Claim 1, wherein the raised areas (7) are arcuate, and wherein the recessed areas (8) are likewise arcuate, wherein the arc shapes of the raised areas (7) and of the recessed areas (8) are matched to one another.

3. Contact-making apparatus according to either of the preceding claims, wherein the raised areas (7) are formed from electrically non-conductive material or are at least partially coated with electrically non-conductive material.

4. Contact-making apparatus according to one of the preceding claims, wherein the housing (3, 4) comprises a first housing part (3) and a second housing part (4), wherein the first housing part (3) and the second housing part (4) can be connected to one another in a releasable manner.

5. Contact-making apparatus according to one of the preceding claims, wherein the same number of raised areas (7) are arranged on the first housing part (3) and on the second housing part (4) in each case.

6. Contact-making apparatus according to one of the preceding claims, wherein a number of raised areas (7) corresponds to a number of tension members (11).

7. Elevator system comprising a car (41) and a counterweight (42), wherein the car (41) and the counterweight (42) can be moved by means of suspension means (1) which can be driven by a drive (44), and wherein a contact-making apparatus (2) according to one of Claims 1 to 6 is arranged on the suspension means (1).

8. Elevator system according to Claim 7, wherein a respective contact-making apparatus (2) is arranged between a suspension means fastening apparatus (47) and a suspension means end (1.1) in each case, wherein one of the two contact-making apparatuses (2) electrically connects at least two tension members (11) to one another, and the other contact-making apparatus (2) is connected to an evaluation unit.

9. Method for making electrical contact with tension members in a suspension means of an elevator system, **characterized in that** the method comprises the following steps:
- arranging a housing (3, 4) on an exposed section (16) of the suspension means (1), so that this section (16) is surrounded at least partially by the housing (3, 4);
- pushing at least one tension member (11) out of its original position by means of at least one raised area (7) which is arranged on an inner face (5, 9) of the housing (3, 4), so that electrical contact is established between at least one tension member (11) and one contact element (6) which is arranged in the housing (3, 4).

10. Method according to Claim 9, wherein a casing (12) is removed from a section (16) of the suspension means (1), wherein heat and/or mechanical methods and/or chemical substances are used to remove the casing (12).

11. Method according to either of Claims 9 and 10, wherein a respective tension member (11) of the suspension means (1) is pushed into a respective recessed area (8) by a respective raised area (7).

12. Method according to one of Claims 9 to 11, wherein a voltage is applied once electrical contact is established between at least one tension member (11) and one contact element (6), so that a test current flows through at least one tension member (11).

13. Method according to one of Claims 9 to 12, wherein the at least one tension member (11) is pushed out of its original position by joining a first housing part (3) to a second housing part (4).

14. Method according to Claim 13, wherein the tension members (11) are guided by guide grooves, which are arranged on the raised areas, when the first housing part (3) is joined to the second housing part (4).

15. Method according to Claim 13 or 14, wherein the first housing part (3) and the second housing part (4) are connected to one another in a releasable manner by fastening elements (10).

## Revendications

1. Dispositif de mise en contact pour la mise en contact électrique de supports de traction d'un moyen de support dans une installation d'ascenseur, **caractérisé en ce que** le dispositif de mise en contact comprend :
- un boîtier (3, 4), dans lequel peut être reçue une portion exposée (16) du moyen de support (1), de telle sorte que le boîtier (3, 4) entoure au moins en partie cette portion exposée (16) du moyen de support (1) dans un état d'utilisation ;
- des éléments de contact (6) qui sont disposés dans le boîtier (3, 4) ; et
- des rehaussements (7) et des renfoncements (8) qui sont disposés sur des côtés intérieurs (5, 9) du boîtier (3, 4) et qui pénètrent les uns dans les autres dans un état d'utilisation, afin de retenir des supports de traction (11) du moyen de support (1) dans le boîtier (3, 4) et d'amener en contact électrique les supports de traction (11) avec les éléments de contact (6).

2. Dispositif de mise en contact selon la revendication 1, dans lequel les rehaussements (7) sont de forme courbe et dans lequel les renfoncements (8) sont également de forme courbe, les formes courbes des rehaussements (7) et des renfoncements (8) étant adaptées les unes aux autres.

3. Dispositif de mise en contact selon l'une quelconque des revendications précédentes, dans lequel les rehaussements (7) sont réalisés en matériau électriquement non conducteur ou sont au moins en partie recouverts de matériau électriquement non conducteur.

4. Dispositif de mise en contact selon l'une quelconque des revendications précédentes, dans lequel le boîtier (3, 4) se compose d'une première partie de boîtier (3) et d'une deuxième partie de boîtier (4), la première partie de boîtier (3) et la deuxième partie de boîtier (4) pouvant être connectées l'une à l'autre de manière desserrable.

5. Dispositif de mise en contact selon l'une quelconque des revendications précédentes, dans lequel un nombre à chaque fois identique de rehaussements (7) est disposé sur la première partie de boîtier (3) et sur la deuxième partie de boîtier (4).

6. Dispositif de mise en contact selon l'une quelconque des revendications précédentes, dans lequel un nombre des rehaussements (7) correspond à un nombre des supports de traction (11).

7. Installation d'ascenseur comprenant une cabine (41) et un contrepoids (42), la cabine (41) et le contrepoids (42) pouvant être déplacés au moyen de moyens de support (1) qui peuvent être entraînés par un entraînement (44), et un dispositif de mise en contact (2) selon l'une quelconque des revendications 1 à 6 étant disposé sur le moyen de support (1).

8. Installation d'ascenseur selon la revendication 7, dans laquelle à chaque fois un dispositif de mise en contact (2) est disposé à chaque fois entre un dispositif de fixation de moyen de support (47) et une extrémité de moyen de support (1.1), l'un des deux dispositifs de mise en contact (2) reliant au moins deux supports de traction (11) électriquement l'un à l'autre, et l'autre dispositif de mise en contact (2) étant connecté à une unité d'analyse.

9. Procédé de mise en contact électrique de supports de traction dans un moyen de support d'une installation d'ascenseur, **caractérisé en ce que** le procédé comprend les étapes suivantes :
- disposition d'un boîtier (3, 4) au niveau d'une portion exposée (16) du moyen de support (1), de telle sorte que cette portion (16) soit au moins en partie entourée par le boîtier (3, 4) ;
- pression d'au moins un support de traction (11) depuis sa position d'origine au moyen d'au moins un rehaussement (7), qui est disposé sur un côté intérieur (5, 9) du boîtier (3, 4), de telle sorte qu'un contact électrique soit établi entre au moins un support de traction (11) et un élément de contact (6) qui est disposé dans le boîtier (3, 4).

10. Procédé selon la revendication 9, dans lequel une enveloppe (12) sur une portion (16) du moyen de support (1) est enlevée, de la chaleur et/ou un procédé mécanique et/ou des substances chimiques étant utilisés pour enlever l'enveloppe (12).

11. Procédé selon l'une quelconque des revendications 9 ou 10, dans lequel un support de traction respectif (11) du moyen de support (1) est à chaque fois pressé par un rehaussement respectif (7) dans un renfoncement respectif (8).

12. Procédé selon l'une quelconque des revendications 9 à 11, dans lequel, après l'établissement d'un contact électrique entre au moins un support de traction (11) et un élément de contact (6), on applique une tension, de telle sorte qu'un courant de contrôle s'écoule à travers au moins un support de traction (11).

13. Procédé selon l'une quelconque des revendications 9 à 12, dans lequel l'au moins un support de traction (11) est pressé depuis sa position d'origine par assemblage d'une première partie de boîtier (3) à une deuxième partie de boîtier (4).

14. Procédé selon la revendication 13, dans lequel les supports de traction (11) sont guidés par des rainures de guidage qui sont disposées sur les rehaussements, lors de l'assemblage de la première partie de boîtier (3) à la deuxième partie de boîtier (4).

15. Procédé selon la revendication 13 ou 14, dans lequel la première partie de boîtier (3) et la deuxième partie de boîtier (4) sont connectées l'une à l'autre de manière desserrable par des éléments de fixation (10).
